# FASCICULE DE BREVET EUROPEEN

(11) **EP 2 038 382 B1**
(45) Date de publication et mention de la délivrance du brevet: **03.04.2019**
(21) Numéro de dépôt: 07803935.1
(22) Date de dépôt: 25.06.2007
(51) Int. Cl.: C10L 3/00

(54) **MELANGE ODORISANT POUR COMBUSTIBLE GAZEUX INODORE**
ZUSAMMENSETZUNG ZUR ODORIERUNG EINES GERUCHLOSEN BRENNGASES
ODORANT MIXTURE FOR AN ODOURLESS COMBUSTIBLE GAS

(30) Priorité: 26.06.2006 FR 0652636; 13.11.2006 US 858587 P
(43) Date de publication de la demande: 25.03.2009
(73) Titulaire: ARKEMA FRANCE, 92700 Colombes (FR)
(72) Inventeur: CHARLES, Patrick, F-64230 Sauvageon (FR)
(86) Numéro de dépôt international: PCT/FR2007/051512
(87) Numéro de publication internationale: WO 2008/001000

(56) Documents cités:
- WO-A-2005/061680
- WO-A-2005/103210
- WO-A1-2007/042729
- DE-A1- 19 837 066
- US-A- 5 877 344
- VOLODARSKY L B: "ADVANCES IN THE CHEMISTRY OF STABLE NITROXIDES" JANSSEN CHIMICA ACTA, NEWTON, GB, vol. 8, no. 3, janvier 1990 (1990-01), pages 12-19, XP000472970
- Michael K. Georges ET AL: "TEMPO-Mediated n -Butyl Acrylate Polymerizations", Macromolecules, vol. 37, no. 4, 1 February 2004 (2004-02-01), pages 1297-1303, XP055294002, US ISSN: 0024-9297, DOI: 10.1021/ma034409v
- KNIEBES D V: "PROPERTIES OF THE HUMAN OLFACTORY SYSTEM", IGT ODORIZATION SYMPOSIUM PROCEED, XX, XX, 1 January 1993 (1993-01-01), pages 59-72, XP008024485,

## Description

La présente invention concerne le domaine des odorisants pour les combustibles gazeux, notamment inodores, et a plus spécialement pour objet des compositions odorisantes permettant la détection des fuites de gaz et la prévention des risques d'explosion qui en découlent exemptes de composé soufré.

Les gaz de ville et les gaz de fours à coke qui étaient obtenus par des procédés thermiques, ont longtemps été utilisés dans le passé comme combustibles gazeux tant pour l'éclairage public que pour les besoins domestiques. Ces gaz contenaient des composants fortement odoriférants. Ils avaient par conséquent une forte odeur propre, de sorte qu'une fuite de gaz pouvait être aisément décelée.

Au contraire, les combustibles gazeux utilisés de nos jours, qu'il s'agisse de gaz naturel, de propane, de butane, de gaz de pétrole liquéfié (ou GPL), ou même d'oxygène (par exemple pour les soudures), sont essentiellement inodores, soit en raison de leur origine, soit en raison du traitement de purification qu'ils ont reçu.

Ainsi, si des fuites ne sont pas perçues à temps, il se forme rapidement des mélanges de combustible gazeux et d'air pouvant exploser, avec par conséquent un haut potentiel de risque.

C'est pour ces raisons de sécurité, que le gaz naturel circulant dans les gazoducs est odorisé par injection (dans des stations spécialisées) d'additifs appropriés appelés odorisants.

Le gaz naturel est en général acheminé inodore vers les pays consommateurs depuis les sites de production, après un traitement de purification approprié, soit par gazoduc, soit (à l'état liquide) dans des bateaux spécialisés (méthaniers). En France par exemple, le gaz naturel est ainsi reçu dans un nombre limité de stations d'injection où l'odorisant est injecté de telle sorte que le gaz naturel qui circule aussi bien dans le réseau français de gazoduc, que celui qui est stocké dans des réservoirs souterrains est odorisé, ce qui permet une détection aisée en cas de fuite, quelle que soit la portion du réseau où elle se produise.

Dans d'autres pays, le gaz naturel peut être distribué sur le territoire par un réseau de gazoducs dans lequel il circule sans agent odorisant, celui-ci étant alors odorisé à l'entrée des villes où il est consommé, ce qui nécessite un nombre encore plus élevé de stations d'injection.

Les bacs de stockage sont le plus souvent maintenus sous atmosphère d'azote ou de gaz naturel afin de limiter, à ce stade, les risques d'explosion.

Il est connu d'utiliser des sulfures d'alkyle et/ou des mercaptans utilisés comme agents odorisants, seuls ou en mélange. On peut citer par exemple le diéthylsulfure, le diméthylsulfure, le méthyléthylsulfure ou le tétrahydrothiophène, le tertiobutyl mercaptan, l'isopropyl mercaptan qui sont largement utilisés pour leurs excellentes propriétés, notamment propres à déclencher une sensation d'alarme auprès des personnes en cas de fuite accidentelle du gaz naturel ainsi odorisé, et à lancer les opérations de sauvegarde nécessaires dans les meilleurs délais.

Toutefois lors de la combustion du gaz naturel, ces produits génèrent une quantité d'anhydride sulfureux qui, pour faible qu'elle soit, devient non négligeable lorsqu'un bilan global est effectué à l'échelle d'un pays ou d'une région, notamment à taux d'industrialisation ou d'urbanisation élevé. Ainsi, à titre d'exemple, la combustion d'un gaz naturel odorisé avec du tétrahydrothiophène (THT) à une concentration de 10 mg/Nm³ (ou nombre de m³ du gaz, mesuré dans les conditions normales de température et de pression) génère 7,3 mg/Nm³ de dioxyde de soufre.

Dans le cadre général d'une meilleure prise en compte des contraintes environnementales, il est donc nécessaire de réduire les quantités de SO₂ rejetées dans l'écosphère par le biais des agents odorisants présents dans le gaz naturel, lors de la combustion de celui-ci.

De nombreux mélanges odorisants sans composé soufré ont été proposés :
A titre d'exemples, on peut citer PL 72057 qui décrit des mélanges odorisants à base de dicyclopentadiène, JP41-73895 des mélanges d'éther et d'ester spécifiques, WO 02/42396, des mélanges à base de norbornène ou de ses dérivés, JP 80-060167 des mélanges à base de 5-éthylidène-2 norbornène et d'une 2-alkoxy-3 alkylpyrazine.

On trouve également de nombreuses documents décrivant des mélanges odorisants à base d'acrylates d'alkyle :
JP 49-131.201 décrit un odorisant pour combustible gazeux à base d'un acrylate CH₂=CHCO₂-R1 où R1 est une chaîne hydrocarbonée saturée ou insaturée ayant 3 atomes de carbone et/ou d'un éther R2-O-R3 où R2 est une chaîne hydrocarbonée insaturée ayant 2 ou 3 atomes de carbone et où R3 est une chaîne hydrocarbonée saturée ou insaturée ayant 2 ou 3 atomes de carbone.

DE 19837066 décrit un procédé d'odorisation du gaz naturel par addition d'un mélange comprenant un acrylate d'alkyle, un composé azoté de type pyrazine, et un antioxydant. Ce mélange présente toutefois l'inconvénient de ne pas avoir une odeur caractéristique de gaz et est donc susceptible de prêter à confusion en cas de fuite de gaz. Le risque est bien sûr la non-détection de cette fuite et l'explosion, si la concentration en gaz dans l'air atteint sa limite inférieure d'explosivité.

On trouve également des documents qui associent composé(s) soufré(s) et composé(s) non soufré(s), tel que JP55-137190 qui décrit un mélange odorisant associant à l'acrylate d'éthyle, un composé soufré spécifique, en l'espèce le tertiobutyl mercaptan (ou TBM). L'inconvénient majeur de ce mélange est toutefois, qu'en raison de la réactivité chimique du TBM avec l'acrylate d'éthyle, les 2 composants du mélange odorisant doivent, dans les différentes stations d'injection, être stockées dans des bacs séparés et nécessitent également des pompes et des têtes d'injection séparées, pour introduction dans le gazoduc. Il en résulte, eu égard à la logistique complexe d'odorisation du gaz naturel exposée plus haut, une augmentation considérable des coûts des stations d'injection découlant de la nécessaire multiplication des bacs de stockage, des pompes et des têtes d'injection ; WO 2004/024852 décrit un agent odorisant constitué de quatre composants dont un acrylate d'alkyle, un sulfure d'alkyle et un agent stabilisant antioxydant tel que le tert-butylhydroxytoluène, l'hydroquinone etc ; WO 2005/103210 décrit un mélange odorisant pour combustible gazeux inodore constitué d'un sulfure d'alkyle, d'un acrylate d'alkyle et d'un composé inhibiteur de polymérisation de l'acrylate d'alkyle de type nitroxyde.

Il est connu que les acrylates sont des monomères très réactifs qui peuvent se polymériser spontanément, notamment au stockage, pour former des polyacrylates. Une telle polymérisation incontrôlée est susceptible de mettre en danger les personnes se trouvant à proximité des stations d'injection, tels que riverains ou ouvriers en charge de la maintenance, du fait d'un risque d'explosion. Cette polymérisation survenant durant le stockage, y compris par exemple, dans les bacs ou cuves de stockages des stations d'injection, peut conduire également à un encrassement voire un bouchage rapide des tuyaux entre le bac de stockage et le point d'injection. Un tel phénomène peut conduire à une baisse non contrôlée de la concentration de l'odorisant dans le gaz naturel, ce qui augmente le risque lié à une fuite de gaz non détectée.

Pour éviter cela, des hydroquinones sont communément ajoutées dans des compositions odorisantes à base d'acrylates pour inhiber leur polymérisation, comme enseigné dans US 3.816.267 qui concerne la fabrication de l'acrylate. Pour fonctionner, le système inhibiteur à base d'hydroquinones a besoin d'oxygène car la forme active de l'inhibiteur est une molécule comportant un radical qui se forme suite à la réaction de l'inhibiteur avec l'oxygène et piège les précurseurs de polymérisation. Cet inhibiteur nécessite d'avoir un stockage du mélange odorisant sous air. Cette condition n'est pas respectée lorsqu'un bac de stockage d'odorisant est sous pression de gaz naturel, ce qui permet d'augmenter le rendement des pompes d'injection d'odorisant dans le gaz. Des stockages sous azote existent aussi. Dans ce cas, comme avec du gaz naturel, l'hydroquinone ne peut pas réagir avec l'oxygène pour former un radical et ne joue donc pas son rôle d'inhibiteur, ce qui met l'utilisateur en danger de risque d'explosion suite à une polymérisation incontrôlée mais également peut provoquer un encrassement voire un bouchage rapide des tuyaux entre le réservoir de stockage et le point d'injection. Ce dernier point a pour conséquence une baisse non contrôlée de la concentration de l'odorisant dans le gaz d'où une augmentation du risque d'explosion due à des fuites de gaz non détectées.

Le mélange odorisant à base d'acrylate(s) d'alkyle selon l'invention permet de pallier les inconvénients décrits ci-dessus dûs non seulement à l'absence de composé soufré dans le mélange (pas de dégagement de SO₂) mais aussi à l'absence d'oxygène nécessaire à l'activation des inhibiteurs de polymérisation non nitroxylés. Le mélange odorisant selon l'invention présente une stabilité au stockage, et ce, quelle que soit la nature du gaz de couverture, contenant ou non de l'oxygène.

Contrairement à d'autres inhibiteurs tels les inhibiteurs radicalaires appartenant à la famille des hydroquinones, les inhibiteurs ne nécessitent pas de stockage de la compositon odorisant sous air, alors qu'un stockage sous air est rendu nécessaire pour les inhibiteurs radicalaires de type hydroquinone. Cela présente l'avantage, au niveau des stations d'injection de gaz, de pouvoir stocker la composition odorisante dans une cuve appropriée sous pression de gaz naturel et donc de pouvoir augmenter le rendement des pompes à injection.

Les compositions odorisantes selon l'invention peuvent également dans certaines stations d'injection du gaz naturel où les bacs de stockage sont sous azote , être stockées sous azote.

La présente invention a pour objet l'utilisation comme agent odorisant d'un combustible gazeux, plus particulièrement du gaz naturel, d'une composition constituée de:
- au moins un acrylate d'alkyle (I) dont les radicaux alkyle comprennent de 1 à 12 atomes de carbone, de préférence de 1 à 8 ;
- au moins un composé de formule (II) inhibiteur de polymérisation du ou des acrylate(s) d'alkyle (I) en présence et/ou en l'absence d'oxygène dans laquelle :
   - R₁ et R₂, identiques ou différents, représentent chacun un radical hydrocarboné tertiaire ou secondaire comprenant de 2 à 30 atomes de carbone, de préférence de 4 à 15, et éventuellement un ou plusieurs hétéroatomes choisis parmi le phosphore, l'azote ou l'oxygène ; ou
- R₁ et R₂ pris avec l'atome d'azote auquel ils sont attachés, forment un radical hydrocarboné cyclique comprenant de 4 à 10 atomes de carbone, de préférence de 4 à 6, le dit radical étant éventuellement substitué ;
- éventuellement un solvant ou un mélange de solvants inerte vis-à-vis des acrylates ;
   ladite composition étant caractérisée en ce qu'elle comprend 50 ppb à 1000 ppm en poids d'inhibiteur(s) (II) par rapport à la masse d'acrylate(s) présent(s).

La présente invention concerne également une composition utilisable comme agent odorisant d'un combustible gazeux, plus particulièrement du gaz naturel, constituée de :
- au moins un acrylate d'alkyle (I) choisi parmi les acrylates de méthyle, d'éthyle, de n-propyle, d'isopropyle, d'isobutyle, de tert-butyle, de pentyle, d'hexyle, d'heptyle, d'octyle et/ou de dodécyle, et avantageusement choisis parmi l'acrylate de méthyle et/ou l'acrylate d'éthyle;
- au moins un composé de formule (II) inhibiteur de polymérisation du ou des acrylate(s) d'alkyle (I) en présence et/ou en l'absence d'oxygène dans laquelle :
   - R₁ et R₂, identiques ou différents, représentent chacun un radical hydrocarboné tertiaire ou secondaire comprenant de 2 à 30 atomes de carbone, de préférence de 4 à 15, et éventuellement un ou plusieurs hétéroatomes choisis parmi le phosphore, l'azote ou l'oxygène ; ou
- R₁ et R₂ pris avec l'atome d'azote auquel ils sont attachés, forment un radical hydrocarboné cyclique comprenant de 4 à 10 atomes de carbone, de préférence de 4 à 6, le dit radical étant éventuellement substitué ;
- éventuellement un solvant ou un mélange de solvants inerte vis-à-vis des acrylates ;
   ladite composition étant caractérisée en ce qu'elle comprend 50 ppb à 1000 ppm en poids d'inhibiteur(s) (II) par rapport à la masse d'acrylate(s) présent(s).

Les composés de formule (I) sont de préférence choisis parmi les acrylates de méthyle, d'éthyle, de n-propyle, d'isopropyle, de n-butyle, d'isobutyle, de tert-butyle, de pentyle, d'hexyle, d'heptyle, d'octyle et/ou de dodécyle, et avantageusement choisis parmi l'acrylate de méthyle, l'acrylate d'éthyle et/ou l'acrylate de n-butyle.

Les composés de formule (II) sont connus en soi ; leur préparation est par exemple décrite dans l'ouvrage "Synthetic Chemistry of Stable Nitroxides" par L. B. Volodarsky et al, CRC Press, 1993, ISBN:0-8493-4590-1.

Selon une variante particulièrement préférée, la composition selon l'invention comprend à titre d'inhibiteur de formule (II) au moins un composé dérivé de la tétraméthyl pipéridine oxyde (également désignée par le terme de TEMPO) de formule (IIa) : où R3 représente un groupement hydroxy, amino, ester ou amide, de préférence de R₃COO-, R₃CON- où R₃ est un radical C₁-C₄ alkyle.

On préfère avantageusement choisir le composé de formule (IIb) parmi l'un au moins des composés suivants :
- le N-(tertiobutyl)-N-(1-[ethoxy(ethyl)phosphino]propyl)nitroxyde de formule :
- le N-(tertiobutyl)-N-(1-diethylphosphono-2,2-dimethylpropyl) nitroxyde de formule
- le N-(tertiobutyl)-N-([2-methyl-1-phenyl]propyl) nitroxyde de formule :

Dans la composition selon l'invention, le(s) inhibiteurs de polymérisation (II) sont utilisés en quantité de 50 ppb à 1000 ppm en poids par rapport à la masse d'acrylate(s) présent(s) dans le mélange.

La composition odorisante selon l'invention confère aux combustibles gazeux, notamment au gaz naturel après son injection dans celui-ci, un fort pouvoir odorant, comparable à celui obtenu avec les odorisants à base de sulfures d'alkyle ou de mercaptans de l'art antérieur, permettant donc à toute personne se trouvant au voisinage d'une fuite de reconnaître celle-ci, et d'engager les mesures de sécurité appropriées. Ce fort pouvoir odorant est obtenu en même temps que la disparition de SO₂ rejetée dans l'écosphère après combustion du gaz ainsi odorisé.

Enfin cette composition peut être mise en oeuvre dans les stations d'injection au moyen d'un seul bac de stockage, d'une seule pompe et d'une seule tête d'injection, ce qui conduit à une logistique considérablement simplifiée.
La présente invention a également pour objet un procédé d'odorisation d'un combustible gazeux inodore comprenant l'addition d'une quantité efficace d'une composition odorisante définie précédemment constituée d'au moins un acrylate d'alkyle et au moins un composé (II) inhibiteur de polymérisation des acrylates d'alkyle stable en présence et en l'absence d'oxygène et d'éventuellement un solvant ou un mélange de solvants inerte vis-à-vis des acrylates ; ladite composition étant caractérisée en ce qu'elle comprend 50 ppb à 1000 ppm en poids d'inhibiteur(s) (II) par rapport à la masse d'acrylate(s) présent(s). La quantité de la dite composition peut être déterminée par l'homme du métier moyennant des essais systématiques, tenant compte des caractéristiques particulières du combustible gazeux, et des réseaux de distribution.

A titre purement indicatif, cette quantité efficace est en général comprise entre 1 et 500 mg/Nm³, de préférence entre 2 et 50 mg/Nm³.

La composition selon l'invention décrite ci-dessus peut être utilisée telle quelle ou bien être diluée dans un solvant ou un mélange de solvants inerte vis-à-vis des acrylates. A titre d'exemples de solvants, on peut citer le cyclohexane, le n-hexane. La dilution de la composition peut atteindre 85 %, i-e 15 parties en poids de la composition selon l'invention sont diluées dans 85 parties en poids de solvant.

Les combustibles gazeux auxquels s'applique le procédé selon l'invention comprennent : le gaz naturel, le propane, le butane, le gaz de pétrole liquéfié (ou GPL), ou même l'oxygène ou encore l'hydrogène, tel celui généré par les piles à combustible.

Le gaz naturel est un combustible gazeux préféré selon la présente invention en raison de sa très large diffusion et de l'importance des réseaux de distribution, rendant particulièrement désirable la réduction de tout danger découlant d'un risque de fuite.

S'agissant du gaz naturel, la composition utilisable comme agent odorisant est ajoutée par injection dans les stations spécialisées selon les techniques usuelles mise en oeuvre dans ce domaine.

Les exemples suivants sont donnés à titre purement illustratif .

### Exemple 1 (référence) : Odorisation du gaz naturel par du tétrahydrothiophène

On injecte dans du gaz naturel 10 mg par Nm³ de tétrahydrothiophène au moyen d'un dispositif de laboratoire approprié.

La teneur en dioxyde de soufre formé, après combustion du gaz ainsi odorisé est égale à 7,3 mg/Nm³.

Le gaz ainsi odorisé est soumis à un test olfactif d'où il ressort qu'il a un fort pouvoir odorant et donc un bon pouvoir d'alerte.

### Exemple 2

La composition suivante est obtenue par simple mélange des composants dans les proportions indiquées ci-dessous :

| | |
|---|---|
| Acrylate d'éthyle | 99,9 g |
| Hydroxy TEMPO | 1 g |

On répète ensuite l'exemple 1 en injectant dans du gaz naturel 10 mg par Nm³ de la composition ainsi préparée à la place du tétrahydrothiophène La teneur en dioxyde de soufre formé, après combustion du gaz ainsi odorisé, est égale à 0 mg/Nm³.

Le gaz ainsi odorisé est soumis à un test olfactif, d'où il ressort que le gaz ainsi odorisé a un bon pouvoir d'alerte (fort pouvoir odorant similaire (en intensité) à celui de la composition de l'exemple 1).

### Exemple 3

La composition suivante est obtenue par simple mélange du poids des composants indiqués à l'état liquide indiqué :

| | |
|---|---|
| Acrylate de méthyle | 99,9 g |
| N-(tertiobutyl)-N-(1-diethylphosphono-2,2-dimethylpropyl)nitroxyde | 1 g |

On répète ensuite l'exemple 1 en injectant dans du gaz naturel 10 mg par Nm³ de la composition ainsi préparée à la place du tétrahydrothiophène. La teneur en dioxyde de soufre formé, après combustion du gaz ainsi odorisé, est égale à 0 mg/Nm³.

Le gaz ainsi odorisé est soumis à un test olfactif, d'où il ressort que le gaz ainsi odorisé a un bon pouvoir d'alerte (fort pouvoir odorant similaire (en intensité) à celui de la composition de l'exemple 1)

## Revendications

1. Utilisation comme agent odorisant d'un combustible gazeux, plus particulièrement du gaz naturel, d'une composition constituée de :
- au moins un acrylate d'alkyle (I) dont les radicaux alkyle comprennent de 1 à 12 atomes de carbone, de préférence de 1 à 8 ;
- au moins un composé de formule (II) inhibiteur de polymérisation du ou des acrylate(s) d'alkyle (I) en présence et/ou en l'absence d'oxygène dans laquelle :
- R₁ et R₂, identiques ou différents, représentent chacun un radical hydrocarboné tertiaire ou secondaire comprenant de 2 à 30 atomes de carbone, de préférence de 4 à 15, et éventuellement un ou plusieurs hétéroatomes choisis parmi le phosphore, l'azote ou l'oxygène ; ou
- R₁ et R₂ pris avec l'atome d'azote auquel ils sont attachés, forment un radical hydrocarboné cyclique comprenant de 4 à 10 atomes de carbone, de préférence de 4 à 6, le dit radical étant éventuellement substitué ;
- éventuellement un solvant ou un mélange de solvants inerte vis-à-vis des acrylates ;
ladite composition étant **caractérisée en ce qu'**elle comprend 50 ppb à 1000 ppm en poids d'inhibiteur(s) (II) par rapport à la masse d'acrylate(s) présent(s).

2. Utilisation selon la revendication 1, **caractérisée en ce que** les esters d'acide acrylique (I) sont choisis parmi les acrylates de méthyle, d'éthyle, de n-propyle, d'isopropyle, de n-butyle, d'isobutyle, de tert-butyle, de pentyle, d'hexyle, d'heptyle, d'octyle et/ou de dodécyle, et avantageusement choisis parmi l'acrylate de méthyle, l'acrylate d'éthyle et/ou l'acrylate de n-butyle.

3. Utilisation selon l'une des revendications 1 ou 2, **caractérisée en ce qu'**au moins l'acrylate d'alkyle (I) est choisi parmi l'acrylate de méthyle et/ou l'acrylate d'éthyle.

4. Utilisation selon l'une des revendications 1 à 3, **caractérisée en ce que** le ou l'un des inhibiteurs est un composé dérivé de la tétraméthyl pipéridine oxyde (TEMPO) de formule (IIa) : où R3 représente un groupement hydroxy, amino, ester ou amide, de préférence de R₃COO-, R₃CON- où R₃ est un radical C₁-C₄ alkyle.

5. Utilisation selon l'une des revendications 1 à 4, **caractérisée en ce que** le ou au moins un des composés de formule (II) est choisi parmi le N-(tertiobutyl)-N-(1-[ethoxy(ethyl)phosphino]propyl) nitroxyde, le N-(tertiobutyl)-N-(1-diethylphosphono-2,2-dimethylpropyl) nitroxyde et/ou le N-(tertiobutyl)-N-([2-methyl-1-phenyl]propyl) nitroxyde.

6. Utilisation selon l'une des revendications 1 à 5, **caractérisée en ce que** ledit solvant est le cyclohexane ou le n-hexane.

7. Composition utilisable comme agent odorisant d'un combustible gazeux, plus particulièrement du gaz naturel, constituée de :
- au moins un acrylate d'alkyle (I) choisi parmi les acrylates de méthyle, d'éthyle, de n-propyle, d'isopropyle, d'isobutyle, de tert-butyle, de pentyle, d'hexyle, d'heptyle, d'octyle et/ou de dodécyle, et avantageusement choisis parmi l'acrylate de méthyle et/ou l'acrylate d'éthyle;
- au moins un composé de formule (II) inhibiteur de polymérisation du ou des acrylate(s) d'alkyle (I) en présence et/ou en l'absence d'oxygène dans laquelle :
- R₁ et R₂, identiques ou différents, représentent chacun un radical hydrocarboné tertiaire ou secondaire comprenant de 2 à 30 atomes de carbone, de préférence de 4 à 15, et éventuellement un ou plusieurs hétéroatomes choisis parmi le phosphore, l'azote ou l'oxygène ; ou
- R₁ et R₂ pris avec l'atome d'azote auquel ils sont attachés, forment un radical hydrocarboné cyclique comprenant de 4 à 10 atomes de carbone, de préférence de 4 à 6, le dit radical étant éventuellement substitué ;
- éventuellement un solvant ou un mélange de solvants inerte vis-à-vis des acrylates ;
ladite composition étant **caractérisée en ce qu'**elle comprend 50 ppb à 1000 ppm en poids d'inhibiteur(s) (II) par rapport à la masse d'acrylate(s) présent(s).

8. Composition selon la revendication 6, **caractérisée en ce qu'**au moins l'acrylate d'alkyle (I) est choisi parmi l'acrylate de méthyle et/ou l'acrylate d'éthyle.

9. Procédé d'odorisation d'un combustible gazeux inodore comprenant l'addition d'une quantité efficace de la composition telle que définie dans l'une des revendications 1 à 8, utilisée soit pure, soit diluée.

10. Procédé d'odorisation selon la revendication 9, **caractérisé en ce que** le combustible gazeux est le gaz naturel.

11. Combustible gazeux comprenant une quantité comprise entre 1 et 500 mg/Nm³, de préférence entre 2 et 50 mg/Nm³ de la composition telle que définie dans l'une des revendications 1 à 8.

12. Combustible gazeux selon la revendication 11, caractérisé en que le combustible gazeux est du gaz naturel comprenant une quantité comprise entre 1 et 500 mg/Nm³, de préférence entre 2 et 50 mg/Nm³ de la composition telle que définie dans l'une des revendications 1 à 8.

## Patentansprüche

1. Verwendung einer Zusammensetzung, bestehend aus:
- mindestens einem Alkylacrylat (I), dessen Alkylreste 1 bis 12 Kohlenstoffatome und vorzugsweise 1 bis 8 Kohlenstoffatome aufweisen;
- mindestens einer Verbindung (II), die einen Inhibitor der Polymerisation des Alkylacrylats bzw. der Alkylacrylate (I) in Gegenwart und/oder Abwesenheit von Sauerstoff darstellt, wobei:
- R₁ und R₂, die gleich oder verschieden sind, jeweils für einen tertiären oder sekundären Kohlenwasserstoffrest mit 2 bis 30 Kohlenstoffatomen und vorzugsweise 4 bis 15 Kohlenstoffatomen und gegebenenfalls einem oder mehreren Heteroatomen, die aus Phosphor, Stickstoff oder Sauerstoff ausgewählt sind, stehen; oder
- R₁ und R₂ zusammen mit dem Stickstoffatom, an das sie gebunden sind, einen cyclischen Kohlenwasserstoffrest mit 4 bis 10 Kohlenstoffatomen und vorzugsweise 4 bis 6 Kohlenstoffatomen, der gegebenenfalls substituiert ist, bilden;
- gegebenenfalls einem Lösungsmittel oder Lösungsmittelgemisch, das gegenüber Acrylaten inert ist, als Odorierungsmittel für einen gasförmigen Brennstoff, spezieller Erdgas;
wobei die Zusammensetzung **dadurch gekennzeichnet ist, dass** sie 50 Gew.-ppb bis 1000 Gew.-ppm Inhibitor(en) (II), bezogen auf die Masse des vorliegenden Acrylats bzw. der vorliegenden Acrylate, umfasst.

2. Verwendung nach Anspruch 1, **dadurch gekennzeichnet, dass** die Acrylsäureester (I) aus Methylacrylat, Ethylacrylat, n-Propylacrylat, Isopropylacrylat, n-Butylacrylat, Isobutylacrylat, tert-Butylacrylat, Pentylacrylat, Hexylacrylat, Heptylacrylat, Octylacrylat und/oder Dodecylacrylat ausgewählt sind und vorteilhafterweise aus Methylacrylat, Ethylacrylat und/oder n-Butylacrylat ausgewählt sind.

3. Verwendung nach Anspruch 1 oder 2, **dadurch gekennzeichnet, dass** mindestens das Alkylacrylat (I) aus Methylacrylat und/oder Ethylacrylat ausgewählt ist.

4. Verwendung nach einem der Ansprüche 1 bis 3, **dadurch gekennzeichnet, dass** es sich bei dem Inhibitor oder einem der Inhibitoren um eine von Tetramethylpiperidinoxid (TEMPO) abgeleitete Verbindung der Formel (IIa) handelt: wobei R3 für eine Hydroxy-, Amino-, Ester- oder Amidgruppe, vorzugsweise R₃COO-, R₃CON-, steht, wobei R₃ für eine C₁-C₄-Alkylgruppe steht.

5. Verwendung nach einem der Ansprüche 1 bis 4, **dadurch gekennzeichnet, dass** die Verbindung der Formel (II) oder mindestens eine Verbindung der Formel (II) aus N-(tert-Butyl)-N-(1-[ethoxy-(ethyl)phosphino]propyl)nitroxid, N-(tert-Butyl)-N-(1-[diethylphosphono-2,2-dimethylpropyl)nitroxid und/oder N-(tert-Butyl)-N-([2-methyl-1-phenyl]-propyl)nitroxid ausgewählt ist.

6. Verwendung nach einem der Ansprüche 1 bis 5, **dadurch gekennzeichnet, dass** es sich bei dem Lösungsmittel um Cyclohexan oder n-Hexan handelt.

7. Zusammensetzung, die als Odorierungsmittel für einen gasförmigen Brennstoff, spezieller Erdgas, verwendbar ist, bestehend aus:
- mindestens einem Alkylacrylat (I), das aus Methylacrylat, Ethylacrylat,n-Propylacrylat, Isopropylacrylat, Isobutylacrylat, tert-Butylacrylat, Pentylacryclat, Hexylacrylat, vorteilhafteriweise aus Methylacrylat und/oder Ethylacrylat ausgewählt ist;
- mindestens eine Verbindung (II), die einen Inhibitor der Polymerisation des Alkylacrylats bzw. der Alkylacrylate (I) in Gegenwart und/oder Abwesenheit von Sauerstoff darstellt, wobei:
- R₁ und R₂, die gleich oder verschieden sind, jeweils für einen tertiären oder sekundären Kohlenwasserstoffrest mit 2 bis 30 Kohlenstoffatomen und vorzugsweise 4 bis 15 Kohlenstoffatomen und gegebenenfalls einem oder mehreren Heteroatomen, die aus Phosphor, Stickstoff oder Sauerstoff ausgewählt sind, stehen; oder
- R₁ und R₂ zusammen mit dem Stickstoffatom, an das sie gebunden sind, einen cyclischen Kohlenwasserstoffrest mit 4 bis 10 Kohlenstoffatomen und vorzugsweise 4 bis 6 Kohlenstoffatomen, der gegebenenfalls substituiert ist, bilden;
- gegebenenfalls einem Lösungsmittel oder Lösungsmittelgemisch, das gegenüber Acrylaten inert ist; wobei die Zusammensetzung **dadurch gekennzeichnet ist, dass** sie 50 Gew.-ppb bis 1000 Gew.-ppm Inhibitor(en) (II), bezogen auf die Masse des vorliegenden Acrylats bzw. der vorliegenden Acrylate, umfasst.

8. Zusammensetzung nach Anspruch 6, **dadurch gekennzeichnet, dass** mindestens das Alkylacrylat (I) aus Methylacrylat und/oder Ethylacrylat ausgewählt ist.

9. Verfahren zur Odorierung eines geruchslosen gasförmigen Brennstoffs, umfassend das Zugeben einer wirksamen Menge der Zusammensetzung gemäß einem der Ansprüche 1 bis 8, die entweder rein oder verdünnt verwendet wird.

10. Odorierungsverfahren nach Anspruch 9, **dadurch gekennzeichnet, dass** es sich bei dem gasförmigen Brennstoff um Erdgas handelt.

11. Gasförmiger Brennstoff, umfassend eine Menge zwischen 1 und 500 mg/Nm³, vorzugsweise zwischen 2 und 50 mg/Nm³, der Zusammensetzung gemäß einem der Ansprüche 1 bis 8.

12. Gasförmiger Brennstoff nach Anspruch 11, **dadurch gekennzeichnet, dass** es sich bei dem gasförmigen Brennstoff um Erdgas handelt, das eine Menge zwischen 1 und 500 mg/Nm³, vorzugsweise zwischen 2 und 50 mg/Nm³, der Zusammensetzung gemäß einem der Ansprüche 1 bis 8 umfasst.

## Claims

1. Use as odourizing agent for a gaseous fuel, more particularly natural gas, of a composition consisting of:
- at least one alkyl acrylate (I), the alkyl radicals of which comprise from 1 to 12 and preferably from 1 to 8 carbon atoms;
- at least one compound of formula (II) which inhibits the polymerization of the alkyl acrylate (s) (I) in the presence and/or absence of oxygen in which:
- R₁ and R₂, which may be identical or different, each represent a tertiary or secondary hydrocarbon-based radical comprising from 2 to 30 and preferably from 4 to 15 carbon atoms, and optionally one or more heteroatoms chosen from phosphorus, nitrogen and oxygen; or
- R₁ and R₂, taken with the nitrogen atom to which they are attached, form a cyclic hydrocarbon-based radical comprising from 4 to 10 and preferably from 4 to 6 carbon atoms, said radical being optionally substituted;
- optionally, a solvent or a solvent mixture which is inert with respect to acrylates;
said composition being **characterized in that** it comprises 50 ppb to 1000 ppm by weight of inhibitor (s) (II) relative to the mass of acrylate(s) present.

2. Use according to Claim 1, **characterized in that** the acrylic acid esters (I) are chosen from methyl, ethyl, n-propyl, isopropyl, n-butyl, isobutyl, tert-butyl, pentyl, hexyl, heptyl, octyl and/or dodecyl acrylates, and advantageously chosen from methyl acrylate, ethyl acrylate and/or n-butyl acrylate.

3. Use according to either of Claims 1 and 2, **characterized in that** at least the alkyl acrylate (I) is chosen from methyl acrylate and/or ethyl acrylate.

4. Use according to one of Claims 1 to 3, **characterized in that** the inhibitor or one of the inhibitors is a compound derived from tetramethylpiperidine oxide (TEMPO) of formula (IIa): in which R₃ represents a hydroxyl, amino, ester or amide group, preferably R₃COO-, R₃CON- in which R₃ is a C₁-C₄ alkyl radical.

5. Use according to one of Claims 1 to 4, **characterized in that** the compound or at least one of the compounds of formula (II) is chosen from N-(tert-butyl)-N-(1-[ethoxy(ethyl)phosphino]propyl) nitroxide, N-(tert-butyl)-N-(1-diethylphosphono-2,2-dimethylpropyl) nitroxide and/or N-(tert-butyl)-N-([2-methyl-1-phenyl]propyl) nitroxide.

6. Use according to one of Claims 1 to 5, **characterized in that** said solvent is cyclohexane or n-hexane.

7. Composition which may be used as odourizing agent for a gaseous fuel, more particularly natural gas, consisting of:
- at least one alkyl acrylate (I) chosen from methyl, ethyl, n-propyl, isopropyl, isobutyl, tert-butyl, pentyl, hexyl, heptyl, octyl and/or dodecyl acrylates, and advantageously chosen from methyl acrylate and/or ethyl acrylate;
- at least one compound of formula (II) which inhibits the polymerization of the alkyl acrylate (s) (I) in the presence and/or absence of oxygen in which:
- R₁ and R₂, which may be identical or different, each represent a tertiary or secondary hydrocarbon-based radical comprising from 2 to 30 and preferably from 4 to 15 carbon atoms, and optionally one or more heteroatoms chosen from phosphorus, nitrogen and oxygen; or
- R₁ and R₂, taken with the nitrogen atom to which they are attached, form a cyclic hydrocarbon-based radical comprising from 4 to 10 and preferably from 4 to 6 carbon atoms, said radical being optionally substituted;
- optionally, a solvent or a solvent mixture which is inert with respect to acrylates;
said composition being **characterized in that** it comprises 50 ppb to 1000 ppm by weight of inhibitor (s) (II) relative to the mass of acrylate(s) present.

8. Composition according to Claim 6, **characterized in that** at least the alkyl acrylate (I) is chosen from methyl acrylate and/or ethyl acrylate.

9. Process for odourizing an odourless gaseous fuel, comprising the addition of an effective amount of the composition as defined in one of Claims 1 to 8, used either pure or diluted.

10. Odourizing process according to Claim 9, **characterized in that** the gaseous fuel is natural gas.

11. Gaseous fuel comprising an amount of between 1 and 500 mg/Nm³, preferably between 2 and 50 mg/Nm³, of the composition as defined in one of Claims 1 to 8.

12. Gaseous fuel according to Claim 11, **characterized in that** the gaseous fuel is natural gas comprising an amount of between 1 and 500 mg/Nm³, preferably between 2 and 50 mg/Nm³, of the composition as defined in one of Claims 1 to 8.
